# EUROPÄISCHE PATENTSCHRIFT

(11) **EP 0 791 702 B1**
(45) Veröffentlichungstag und Bekanntmachung des Hinweises auf die Patenterteilung: **28.05.2003**
(21) Anmeldenummer: 96120228.0
(22) Anmeldetag: 17.12.1996
(51) Int. Cl.: E04H 13/00

(54) **Erdgrab ausgekleidet mit einer Grabhülle zum beschleunigten biologischen Abbau organischer Substanz in wassergesättigten bzw. temporär wasserführenden Böden**
Earth grave cladded with casing for accelerated biological decomposition of organic substances in water saturated or temporally water-transporting earth
Cavité funéraire garnie d'un revêtement pour la décomposition biologique accélérée des substances organiques dans du sol saturé d'eau ou transportant l'eau provisoirement

(30) Priorität: 22.02.1996 DE 19606583
(43) Veröffentlichungstag der Anmeldung: 27.08.1997
(73) Patentinhaber: Weisser, Helmut O., 72793 Pfullingen (DE)
(72) Erfinder: Weisser, Helmut O., 72793 Pfullingen (DE)

(56) Entgegenhaltungen:
- FR-A- 2 608 199
- GB-A- 19 262
- US-A- 3 945 094
- US-A- 4 154 031
- US-A- 5 471 718

## Beschreibung

Die Erfindung betrifft ein Erdgrab ausgekleidet mit einer Form-Grabhülle aus einem widerstandsfähigen, flexiblen Kunststoffmaterial, die in ihren Dimensionen dem Grabraum angepasst ist und einen Sarg bzw. Leichnam aufnehmen kann. Durch Verfüllen des Hülleninnenraums mit Erde wird ein ausgeglichener Erddruck in alle Richtungen erzeugt. Durch Verschließen der Hüllenoberseite entsteht ein geschlossenes Behältnis das wasserundurchlässig ist. Vertikal auf der Hüllenoberseite aufgesetzte Be- und Entlüftungsrohre sorgen für eine atmosphärische Anbindung und ermöglichen die ungehinderte und zeitlich beschleunigte Zersetzung organischen Gewebes in geologisch desolaten Grabräumen.

In Erdgräbern kommt es aufgrund ungünstiger geologischer und hydrogeologischer Verhältnisse zu einem verminderten und teilweise stagnierenden biologischen Abbau der organischen Substanz. Die Aktivitäten aerober Mikroorganismen, die den Zersetzungsprozess wesentlich unterstützen, sind durch in den Grabraum eindringendes Schicht-, Hang-, Stauoder Grundwasser, nahezu unterbunden. Es kommt daher zur Bildung sogenannter Wachsleichen, die sich über viele Jahrzehnte erhalten können und den Grabraum für Nachbestattungen blockieren. Wachsleichen sind darüber hinaus während ihrer Existenz potentielle Träger von umweltbelastenden Substanzen, die kontinuierlich an umgebendes Erdreich und Grundwasser abgegeben werden.

Verschiedene Versuche wurden zur Lösung der Problematik unternommen, ohne jedoch einen für die Praxis geeigneten Konsens zu finden. Die bisher bekannten Verfahren vertreten zwei Grundrichtungen, wobei sich ein Weg ausschließlich mit dem Eintrag von Luft in den Grabbereich befasst, ohne dem eigentlichen Problem der Wasserthematik Beachtung zu schenken.

Bekannt ist in diesem Zusammenhang das Einbringen von Kugelstyropor-Platten, die vor der

Verfüllung vertikal an die Grabwand gestellt werden. Durch die lose Struktur der Styroporkugeln findet ein erhöhter Lufteintrag statt.

Ein weiterer Lösungsversuch wird über sogenannte Diffusionsstäbe erbracht, indem eine Verbindung zwischen Sarginnenraum und oberer Erdschicht hergestellt wird. Die mit Glasschaum und im oberen Bereich mit einem Aktivkohlefilter ausgestatteten Rohre, dienen ebenfalls nur der Be- und Entlüftung des Sarges. Diese Verfahren können nur bei wasserfreien Böden zu einem beschleunigten Fäulnis- bzw. Verwesungsvorgang beitragen.

Das aus der DE-OS 3537367 bekannte Verfahren, hebt sich durch eine geschlossene Konstruktion von den eingangs beschriebenen Verfahren ab, ohne jedoch den Kern des Problems zu treffen. Auf eine Grundplatte gestellte Betonteile ergeben eine geschlossene Grabkammer, die über eine Entlüftungseinrichtung nach außen verfügt. Auch dieses Verfahren ist in wasserführenden Böden ungeeignet, da keine Dichtheit gegen anstehendes Wasser vorliegt.

In der DE-OS 4118408 ist ebenfalls eine Betongrabkammer beschrieben die weitaus effizienter ist, da hier eine Abdichtung gegen eindringendes Wasser berücksichtigt wurde. Die Nachteile sind jedoch bei beiden Grabkammern offensichtlich. So muss in erster Linie das hohe Gewicht angesprochen werden. Schweres Hebe- und Verbauungsgerät ist erforderlich, um die Einzelteile zu installieren. Außerdem ist bei nicht ausreichend stabilisiertem Untergrund ein Fundament herzustellen. Der Arbeitsraum, speziell in alten Friedhöfen, und gerade diese sind es, die aus hydrogeologischer Sicht problematisch sind, da oft keine ausreichende Drainage vorhanden ist, ist äußerst beengt und für schwere Verlegefahrzeuge nicht immer zugänglich. Der anfallende Aushub, der nicht mehr ins Grab eingebracht werden kann, muss zusätzlich entsorgt werden. Die Aufbewahrung dieser schweren Betonteile im Friedhofsbereich stellt erhöhte Anforderungen an die Lagerkapazität. Bei Nachbelegungen kann es erforderlich werden, den unteren Bereich der Grabkammer auszutauschen, da austretende Körperflüssigkeiten die Betonstruktur angreifen und zersetzen können. Dies ist dann mit umfangreichen Arbeitsmaßnahmen und nicht unerheblichen Kosten verbunden. Die Entsorgung der auszutauschenden Teile ist ebenfalls in die Überlegungen mit einzubeziehen. Eine weitere Variante dieses Systems ist in der DE 9301006 U1 beschrieben, jedoch in Abwandlung des verwendeten Materials. Statt Beton wird hierbei Edelstahlblech eingesetzt, was sicherlich das Gewicht erheblich reduziert und auch die Lagerung günstiger gestaltet. Allerdings erfordert die Verarbeitung fast schon Schlosserkenntnisse, die vom Friedhofspersonal nicht unbedingt erwartet werden können. Ein Bodenteil ist bei dieser Konstruktion nicht vorhanden, so dass Wasser ungehindert eindringen kann und somit wiederum keine Lösung des Dilemmas bringt.

Allen, den drei letzten beschriebenen Systemen, wird schon aufgrund der enormen Material-, Installations- und Folgekosten eine hohe Hürde gesetzt sein.

Der in US-A-3,945,094 (D1) dargelegte Lösungsversuch beinhaltet Merkmale die in den vorstehenden und in der hier beschriebenen Erfindung ansatzweise enthalten sind. Bei näherer Betrachtungsweise erkennt man jedoch, dass dabei andere Interessen verfolgt werden. Grundlegende Unterscheidungen sind nicht nur in den konstruktiven Merkmalen sondern auch in der zugedachten Anwendung und Zielsetzung erkennbar. So handelt es sich hierbei um ein überirdisches Betonbauwerk, das ohne Erdkontakt auskommt und daher erheblich von einer traditionellen Erdbestattung abweicht. Betrachtet man die den Sarg umgebende Hülle, ist es wohl der am nächsten liegende Berührungspunkt mit der vorliegenden Erfindung. Ein Austreten von Körperflüssigkeiten und Verwesungsgasen aus der einzelnen Kammerwabe soll mit der Folien-Ummantelung verhindert werden, um diese über ein Leitungssystem, das zu einem Desinfektionsgefäß führt, transportieren und neutralisieren zu können. Außerdem können über ein weitere Leitung, die direkt in den Sarg führt, chemische Injektionen zur Desinfektion des Sarginhalts eingetragen werden. Die in der US-A-3,945,094 (D1) dargestellte Hülle und die zugehörigen Rohrleitungen weisen daher allenfalls, bei oberflächlicher Betrachtung, eine gewisse Ähnlichkeit auf, die bei intensiver Gegenüberstellung keine vergleichbare Funktionen mit einer erdbefüllten Grabhülle erkennen lassen.

Aufgabe der Erfindung ist es also eine Möglichkeit anzubieten, die alle erwähnten Schwierigkeiten löst. Diese Aufgabe wird durch die in Anspruch 1 bis 5 genannten Merkmale gelöst. Die nachstehend beschriebene Erfindung zeichnet sich durch ein technisch einfaches, wartungsfreies, umweltentlastendes und kostenökonomisches Behältnis aus, das den vollständigen Abbau des Leichnams, in einem wasserführenden Erdgrab, innerhalb der gesetzlich vorgeschriebenen Mindestruhezeit von 15 Jahren, ermöglicht.

Die Erfindung wird nachstehend anhand beigefügter Zeichnungen erläutert.

Es zeigen:
- Fig. 1: eingebrachte Grabhülle
- Fig. 2: installiertes Grabhüllensystem
- Fig. 3: Grabhülle im unteren Bereich eines doppeltiefen Grabes
- Fig. 4: Be- und Entlüftungssystem
- 1 =: Luftverteiler
- 2 =: Einsteckhülse
- 3 =: Rohr
- 4 =: Rohrabdeckung
- 5 =: Luft- Ein- und Austrittsöffnungen
- 6 =: Füllmaterial (Styroporchips)

Nach dem Ausheben des Grabes auf eine Tiefe von ca. 1800 mm (üblich sind ca. 1600 mm) und einer Breite von ca. 900 mm, bei einer Länge von ca. 2200 mm, wird eine bereits auf dieses Maß konfektionierte Formhülle, siehe Fig. 1, ins Grab eingebracht. Das ca. 0,3 bis 0,5 mm starke Hüllenmaterial besteht aus Textilgittergewebe, das beidseitig mit Kunststoff beschichtet ist. Die Hülle ist an den Nähten wasserdicht verschweißt. Hohe Reißfestigkeit und ein hohes Dehnungspotential bewirken ausreichenden Schutz gegen mechanische Einwirkungen. Außerdem liegt eine zeitlich unbegrenzte Alterungsbeständigkeit im Erdreich vor. Materialien diesen Typs werden seit Jahrzehnten im Teichbau eingesetzt, im allgemeinen jedoch ohne Gewebeeinlage.

Die nach oben offene Hülle wird, an außen angeschweißten Halteschlaufen, mittels Erdnägel an den vier Grabwänden befestigt. Auf die Sohle des Grabes erfolgt eine Erdschüttung von ca. 200 mm, damit ist das ursprüngliche Tiefenniveau hergestellt. Durch das während der Bestattungszeremonie übliche Abdecken der Grabwände mit Tüchern ist praktisch keine Einsichtnahme auf die Hülle möglich. Sollte ein Aussteifen des Grabes, aufgrund statischen Verlangens notwendig sein, so kann dies in herkömmlicher Form erfolgen. Nachdem der Sarg auf die Bodenschicht abgelassen wurde, kann das Verfüllen des Grabraumes beginnen. Nach Ausfüllen der Seitenräume wird weiteres Erdmaterial, bis zu einer ca. 300 mm hohen Überdeckung des Sarges, eingebracht. Geht man von einem ca. 600 mm hohen Sarg aus, so liegt das erreichte Erdniveau dann bei ca. 1100 mm. Durch zwei im oberen Hüllenbereich angeschweißte Manschetten werden von der Hülleninnenseite zwei großvolumige Luftverteiler (1), die bereits mit den Einsteckhülsen (2) verbunden sind, eingeschoben und äußerlich mit einem Spannband abgedichtet. Nach dem Entfernen der Erdnägel, werden dann noch die ca. 500 mm hochragenden Seitenwände über der Grabmitte zusammengebracht und mit einem wasserdichten Reißverschluss oder einem elektrischen Handschweißgerät für Thermoplaste, hermetisch verschlossen. In den oberen Teil der Einsteckhülse (2) werden zwei Kunststoffrohre (3) kaminartig aufgesteckt. Bei den Verbindungen werden durch passgenaue Gummidichtungen, haltgebende und wasserundurchlässige Merkmale erzielt. Die Rohre haben eine Länge von 450 mm und einen Durchmesser von 100 mm. Im oberen Bereich befinden sich auf einer Länge von 200 mm ausreichend Durchbrüche (5), um für den nötigen Lufteintrag bzw. Gasaustausch zu sorgen. Nach oben sind die Rohre mit einer Abdeckung (4) verschlossen, um das Eindringen von Regen- bzw. Gießwasser zu verhindern. Beide Rohre sind mit Styroporchips (6) gefüllt, um einen ungehinderten Austausch der gasförmigen Stoffe zu gewährleisten. Um bei feinsandigen und schluffigen Böden das Eindringen von Erdpartikeln in das Lüftungssystem zu verhindern, kann optional, ein auf Distanz gehaltenes Schutzrohr, das als Eintragsbarriere dient, jedoch einen ungehinderten Gasaustausch zulässt, installiert werden. Mit den auf der Hülleninnenseite angebrachten Luftverteilern (1), ist somit ein wirksames Be- und Entlüftungssystem, siehe Fig. 4, installiert, das den aeroben Mikroorganismen die Grundlage für einen schnell einsetzenden Auflösungsprozess ermöglicht. Die anfängliche Erdüberdeckung, von Rohrende bis Graboberkante, beträgt ca. 250 mm. Dies ist ausreichend um eine Geruchsbelästigung wirkungsvoll zu verhindern, zumal die, in der Hülle den Sarg überdeckende Erdschicht (ca. 300 mm) bereits für erste Filterwirkung sorgt. Eine normale Grabbepflanzung kann somit vorgenommen werden. Nach fortgeschrittenem Zersetzungsprozess von Leichnam und Sarg wird sich aufgrund des Erddrucks die Hülle zusammendrücken ohne jedoch ihre Funktion zu verlieren. Die aufgesteckten Rohre werden durch ihre stabile Verbindung mit der Einsteckhülse nach unten gezogen, so dass auch in diesem Stadium kein Wasser in den Innenbereich gelangen kann. Nach erfolgtem Zersetzungsvorgang, der bereits nach wenigen Jahren abgeschlossen sein wird, hat sich die Hülle soweit zusammengedrückt, dass das anfänglich eingefüllte Erdvolumen von ca. 1,5 m³, zuzüglich den verbleibenden Bestandteilen von Sarg und Leichnam, erreicht wird. Bis zum Ende der gesetzlich vorgeschriebenen Ruhezeit besteht somit eine weitere wirksame Phase, um selbst schwer sich zersetzende organische Bestandteile, wie sie Knochen darstellen, zu dezimieren. Nach dem Öffnen des Grabes, das in der Regel als Einzelgrab bzw. nebeneinander angeordnetes Doppelgrab ausgelegt ist (für doppeltiefe Gräber kann das Be- und Entlüftungssystem verlängert werden, siehe Fig. 3), wird mit dem üblichen Aushubgerät die Hülle herausgenommen und entleert. Etwa noch verbliebene Knochenreste werden erfahrungsgemäß in einer kleinen Erdmulde (Knochengrube) unterhalb der Grabsohle beigesetzt. Die leere Hülle wird zu einem Bündel zusammengeschnürt und dem Kunststoffrecycling, bzw. zur Energiegewinnung einer Großfeuerungsanlage, z. B. Kraftwerk, zugeführt. Das komplette Be- und Entlüftungssystem, kann nach einer Reinigung und einer evtl. Neubefüllung mit Styroporchips, wieder verwendet werden. Das Grab ist innerhalb kurzer Zeit, trotz problematischer Voraussetzungen, wieder zur Aufnahme einer neuen Grabhülle und somit zur Neubelegung hergerichtet. Da mit diesem Behältnis die gesetzlichen Mindestruhezeiten nicht mehr überschritten werden müssen, können Friedhofserweiterungen bzw. Neuanlagen zeitlich hinausgeschoben oder evtl. sogar ganz vermieden werden. Ebenfalls können aufwendige Maßnahmen zur Drainierung von Altanlagen entfallen. Aus umweltökologischer Sicht ergeben sich vielleicht die größten Vorteile, da toxische Einträge ins Umgebungswasser vollständig unterbunden werden. Die in der Hülle freiwerdenden toxischen Substanzen, sind in der Regel pharmakologischen Ursprungs und werden durch den rasch einsetzenden Auflösungsvorgang, in einem zeitlich ausgedehnten Eliminierungsprozess, neutralisiert. Die Erfindung weist außerdem einen Weg, der in vollem Umfang dem Wunsch des Verstobenen und seinen Hinterbliebenen, nach einer pietätvollen Erdbestattung, Rechnung trägt, im Einklang mit der aphoristischen Maxime "Erde zu Erde, Staub zu Staub".

## Patentansprüche

1. Erdgrab ausgekleidet mit einer Grabhülle aus widerstandsfähigem und wasserdicht verarbeitetem Kunststoffmaterial, wobei der Zugangsbereich der Grabhülle verschlossen ist, zur Bildung eines wasserundurchlässigen Behältnisses, in dem ein Sarg bzw. Leichnam aufgenommen ist und wobei der Hülleninnenraum mit Erde befüllt ist, so dass ausgeglichene Erddruckverhältnisse entstehen und die eingefüllte Erdmenge ein Mehrfaches der zu zersetzenden organischen Materie betragen kann und mit kaminartig auf die Grabhülle aufgesteckten Rohren, zur Bildung eines wirksamen Be- und Entlüftungssystems und kein Regen- und Gießwasser, sowie kein permanent bzw. temporär anstehendes Wasser im Grabraum, unterhalb der Lüftungsöffnungen, in den Hülleninnenraum gelangen kann.

2. Erdgrab ausgekleidet mit einer Grabhülle nach Anspruch 1, **dadurch gekennzeichnet, dass** diese in ihren Dimensionen einem beliebig großen Grabraum anpassbar ist und über ein erdüberdecktes, vertikales Rohrsystem atmosphärische Anbindung besitzt.

3. Erdgrab ausgekleidet mit einer Grabhülle nach Anspruch 1-2, **dadurch gekennzeichnet, dass** die als geschweißter Formkörper ausgebildete Kunststoffhülle mit einer Gewebegittereinlage und beidseitiger Beschichtung ein widerstandsfähiges Behältnis gegen mechanische Einwirkungen nach innen und außen bildet.

4. Erdgrab ausgekleidet mit einer Grabhülle nach Anspruch 1-3, **dadurch gekennzeichnet, dass** durch Verschließen mittels wasserdichtem Reißverschluss oder durch Verschweißen mittels elektrischem Handschweißgerät der oberen Hüllenränder ein wasserundurchlässiges Behältnis entsteht.

5. Erdgrab ausgekleidet mit einer Grabhülle nach Anspruch 1-4, **dadurch gekennzeichnet, dass** durch Aufsetzen und Verbinden von durchgängigen vertikalen, nach oben abgedeckten und am Umfang durchbrochenen Rohren, auf die geschlossene Grabhülle, der Austausch gasförmiger Stoffe in und aus dem Hüllen-Innenraum gewährleistet ist und dadurch ein wirksames Be- und Entlüftungssystem entsteht.

6. Erdgrab ausgekleidet mit einer Grabhülle nach Anspruch 1-5, **dadurch gekennzeichnet, dass** die Abmessungen des Be- und Entlüftungssystems variabel und damit dem Grabraum in seinen Dimensionen, auch in der Tiefe, anpassbar sind.

7. Erdgrab ausgekleidet mit einer Grabhülle nach Anspruch 1-6, **dadurch gekennzeichnet, dass** es sich dabei um ein Verfahren handelt, das eine beschleunigte Zersetzung organischer Materie ermöglicht und dadurch die Bildung von sogenannten Wachsleichen verhindert.

8. Erdgrab ausgekleidet mit einer Grabhülle nach Anspruch 1-6, **dadurch gekennzeichnet, dass** es sich um ein Verfahren handelt, das wesentliche Merkmale zur Eliminierung umweltbelastender Rückstände, die aus zerfallender organischer Materie austreten, erfüllt.

## Claims

1. Excavated grave, lined with a grave lining of sturdy and watertight manufactured plastic material; the access area of the grave lining is closed so as to form a watertight container containing a coffin, i.e. a corpse, and the interior space of the wrapping is filled with soil so that balanced soil pressure conditions are created and the amount of soil which is filled in can amount to several times the organic material which is to be decomposed; flue-like tubes inserted into the grave lining form an effective ventilation and air circulation system so that no rain or sprinkling water and no permanent or temporary standing water can flow into the grave space, under the ventilation openings, or into the interior of the envelope.

2. Excavated grave, lined with a grave lining as in Patent Claim 1, **characterized by** the fact that this grave lining can be adapted in its dimensions to a grave space of any size and is connected with the atmosphere by means of a soil-covered vertical pipework system.

3. Excavated grave, lined with a grave lining as in Patent Claims 1-2, **characterized by** the fact that the plastic envelope is designed as a welded, shaped body with a fabric grid lining and is coated on both sides to form a container which withstands mechanical forces on the inside and outside.

4. Excavated grave, lined with a grave lining as in Patent Claims 1-3, **characterized by** the fact that closure of the upper envelope borders by means of a watertight zipper or by welding them shut with an electrical hand-welding device creates a watertight container.

5. Excavated grave, lined with a grave lining as in Patent Claims 1-4, **characterized by** the fact that by setting up on the enclosed grave lining and connecting a continuous line of vertical tubes which are closed at the top and perforated on the sides, an exchange of gaseous substances into and out of the envelope is ensured and by this means an effective air circulation and ventilation system is created.

6. Excavated grave, lined with a grave lining as in Patent Claims 1-5, **characterized by** the fact that the dimensions of the air circulation and ventilation space are variable and therefore the dimensions of the grave space are adjustable, including the depth.

7. Excavated grave, lined with a grave lining as in Patent Claims 1-6, **characterized by** the fact that this technique permits an accelerated decomposition of organic material, thus preventing the formation of so-called grave wax.

8. Excavated grave, lined with a grave lining as in Patent Claims 1-6, **characterized by** the fact that this technique meets major requirements for the elimination of environmentally polluting residues which emerge from decomposing organic material.

## Revendications

1. Tombe en terre entoilée d'un étui en matière plastique résistant et imperméable, l'accès à l'étui étant fermé, afin de former un récipient imperméable pour accueillir un cercueil ou un cadavre. Pour équilibrer la pression souterraine, l'intérieur de l'étui est rempli d'une quantité de terre qui peut être supérieure à la matière organique à décomposer. Des tubes en forme de cheminée sont fixés sur l'étui afin de produire un système efficace d'aération pour éviter que ni l'eau pluviale ou d'arrosage ou ni l'eau stagnante ou temporaire de la tombe n'entre dans l'étui des tubes d'aération.

2. Tombe en terre entoilée d'un étui d'après revendication 1,
**caractérisée par** la possibilité d'adapter ses dimensions à une tombe de taille quelconque qui dispose de connexion atmosphérique par un système tubulaire vertical couvert de terre.

3. Tombe en terre entoilée d'un étui d'après revendication 1-2,
**caractérisée par** l'obtention d'un récipient résistant aux influences méchaniques intérieures et extérieures par l'insertion d'un tissu en forme de grille et l'enduit d'une couche aux deux côtés de l'étui en matière plastique moulé en forme et soudé.

4. Tombe en terre entoilée d'un étui d'après revendication 1-3,
**caractérisée par** l'obtention d'un récipient imperméable par la fermeture éclair imperméable ou par le soudage des bords supérieurs de l'étui moyennant un soudeur électrique à main.

5. Tombe en terre entoilée d'un étui d'après revendication 1-4,
**caractérisée par** l'échange de substances gazeuses et leur sortie de l'étui, résultat d'un système efficace d'aération dû à la fixation sur l'étui fermé de la tombe de tubes verticaux continus couverts en haut et pourvus de perforations sur leur surface périphérique.

6. Tombe en terre entoilée d'un étui d'après revendication 1-5,
**caractérisée par** la variabilité des dimensions du système d'aération qui permet de les adapter aux dimensions ainsi qu'à la profondeur de la tombe.

7. Tombe en terre entoilée d'un étui d'après revendication 1-6,
**caractérisée par le fait qu'**il s'agit d'un procédé d'accélérer la décomposition de matières organiques ce qui évite la momification des cadavres.

8. Tombe en terre entoilée d'un étui d'après revendication 1-6,
**caractérisée par le fait qu'**il s'agit d'un procédé remplissant les caractéristiques essentielles pour éliminer les résidus nuisifs à l'environnement qui résultent de la décomposition de matière organique.
